# EUROPÄISCHE PATENTSCHRIFT

(11) **EP 4 054 800 B1**
(45) Veröffentlichungstag und Bekanntmachung des Hinweises auf die Patenterteilung: **10.12.2025**
(21) Anmeldenummer: 20799978.0
(22) Anmeldetag: 06.10.2020
(51) Int. Cl.: B24B 33/08, B24B 19/06, B24B 33/02

(54) **HONWERKZEUG UND VERFAHREN ZUR BEARBEITUNG EINES LAGERTEILS**
HONING TOOL AND METHOD FOR MACHINING A BEARING PART
OUTIL DE RODAGE À LA PIERRE ET PROCÉDÉ PERMETTANT D'USINER UNE PARTIE DE SUPPORT

(30) Priorität: 06.11.2019 DE 102019129874
(43) Veröffentlichungstag der Anmeldung: 14.09.2022
(73) Patentinhaber: Schaeffler Technologies AG & Co. KG, 91074 Herzogenaurach (DE)
(72) Erfinder: VINDULA, R Naga Bhushanam, Vadodara 39010 (IN); AGHAV, Deepak, Vadodara 390009 (IN); JOSHI, Viraj, Adajan, Surat 395009 (IN); RAJKISHORE, Vijay Anand, Vadodara 39001 (IN); SHAH, Harish, Kareli Baug Vadodara 39022 (IN)
(74) Vertreter: Schaeffler Technologies
(86) Internationale Anmeldenummer: PCT/DE2020/100865
(87) Internationale Veröffentlichungsnummer: WO 2021/089082

(56) Entgegenhaltungen:
- DE-A1- 1 565 709
- DE-A1- 102012 202 766
- DE-A1- 3 719 796

## Beschreibung

Die Erfindung betrifft ein Honwerkzeug, welches die Zuführung von Kühlschmiermittel zu einem Werkstück ermöglicht. Ferner betrifft die Erfindung ein Verfahren zur Honbearbeitung eines Lagerteils, insbesondere eines Radlagers.

Ein Honwerkzeug ist beispielsweise aus der DE 33 36 626 A1 bekannt. Das bekannte Honwerkzeug ist zum Anschluss an eine unter Druck stehende Honölquelle vorgesehen. Mit dem Honöl soll Abrieb von der Arbeitsfläche einer Honleiste weggespült werden.

Eine weitere Honvorrichtung, welche einen Zufuhrkanal für eine Schneidflüssigkeit umfasst, ist in der CN 202399128 U offenbart. Der Zufuhrkanal für Schneidflüssigkeit weist einen Einlass und einen Doppelauslass auf.

Eine aus der DE 10 2009 040 062 A1 bekannte Vorrichtung zur Endbearbeitung von ringförmigen Werkstücken, insbesondere Lagerringen, umfasst eine Vorrichtung zum Kurzhubhonen, welche einen Oszillationsantrieb zur Erzeugung von Oszillationsbewegungen eines Honsteinhalters aufweist. Des Weiteren ist eine Werkzeugaufnahme vorhanden, welche zur Aufnahme eines Hartdrehwerkzeuges eingerichtet ist.

Eine weitere Vorrichtung zur mechanischen Finishbearbeitung von Flächen an rotationssymmetrischen Werkstücken ist in der DE 10 2007 054 897 B4 beschrieben. Bei dem zu bearbeitenden Werkstück kann es sich um einen Lagerring für ein zweireihiges Pendelrollenlager handeln. Ein Werkzeugträger der bekannten Bearbeitungsvorrichtung kann mit Hilfe verschiedener Antriebe sowohl kurzhubige Oszillationsbewegungen als auch langhubige Oszillationsbewegungen ausführen.

Die DE 37 19 796 A1, die die Basis für den Oberbegriff des Anspruchs 1 bildet, beschreibt ein Verfahren und ein Werkzeug zum Bearbeiten von Oberflächen. Dabei erfolgt eine Bearbeitung der Oberfläche zusätzlich zu einem Honen und Hochdruckstrahlen durch ein Bürsten. Das Werkzeug weist eine Strahleinrichtung mit Austritten auf, die über ein Verteilersystem mit einer Hochdruckquelle verbunden sind, die aus einem Hochdruckbehälter mit Flüssigkeit, insbesondere Honöl, gespeist ist. Das Werkzeug weist weiterhin Bürstleisten und Honleisten auf.

Die DE 15 65 709 A1 offenbart eine mechanisch -galvanische Honmaschine zum Honen einer Werkstückoberfläche mittels eines mechanischen Honverfahrens sowie eines elektrochemischen Materialabtrags.

Die DE 10 2012 20 766 A1 beschreibt eine Honvorrichtung mit einem Rotationswerkzeug und Honschleifsteinen zum Schleifen einer Zylinderbohrung.

Der Erfindung liegt die Aufgabe zugrunde, insbesondere beim Honen von Lagerteilen, wie Radlagerkomponenten, Fortschritte gegenüber dem genannten Stand der Technik hinsichtlich einer rationellen, prozesssicheren Fertigung zu erzielen.

Diese Aufgabe wird erfindungsgemäß gelöst durch ein Honwerkzeug mit den Merkmalen des Anspruchs 1. Ebenso wird die Aufgabe gelöst durch ein Verfahren zur Bearbeitung, nämlich Honbearbeitung, eines Lagerteils, insbesondere eines Radlagers, gemäß Anspruch 7. Im Folgenden im Zusammenhang mit dem Bearbeitungsverfahren erläuterte Ausgestaltungen und Vorteile der Erfindung gelten sinngemäß auch für das Honwerkzeug und umgekehrt.

Das Honwerkzeug umfasst einen Honsteinhalter, in welchem ein sich verzweigender Schmiermittelkanal angeordnet ist, welcher einen ersten, geraden Abschnitt, zwei mit diesem verbundene, gegenüber diesem schräg gestellte Abschnitte, sowie zwei an diese schräg gestellten Abschnitte anschließende Übergangsabschnitte aufweist, die in einer vom ersten Abschnitt parallel beabstandeten Ebene angeordnet sind, wobei von den Übergangsabschnitten offene Endabschnitte ausgehen, die im Sinne von Flächennormalen auf eine Ebene gerichtet sind, welche parallel zur vorgenannten Ebene, die durch die Lage der Übergangsabschnitte definiert ist, angeordnet ist, und in welcher der erste Abschnitt des Schmiermittelkanals liegt. Der Begriff Übergangsabschnitte wurde zur sprachlichen Unterscheidung von den übrigen Abschnitten des Schmiermittelkanals gewählt und impliziert keine Information über eine abweichende geometrische Gestaltung der Übergangsabschnitte.

Mit dieser Gestaltung des eine gegabelte Form beschreibenden Schmiermittelkanals im Honsteinhalter ist es möglich, ein und dasselbe Honwerkzeug, insbesondere mit unveränderter Halterung des Honsteins im Honsteinhalter, für die Honbearbeitung beider Wälzlagerlaufbahnen eines Außenrings eines Radlagers für ein Kraftfahrzeug zu verwenden. Was Bewegungen des Honwerkzeugs sowie des Werkstücks oder Lagerteils, insbesondere Radlageraußenrings, während der Bearbeitung betrifft, sind beim Honen prinzipiell gängige Abläufe implementierbar.

Allgemein umfasst das Honverfahren folgende Schritte:
- Bereitstellung eines Lagerteils, insbesondere eines Radlagers, nämlich eines einteiligen Außenrings, durch welchen zwei Laufbahnen für Wälzkörper gebildet sind,
- Bereitstellung eines Honwerkzeugs, welches aus einem gekröpften Halter und einem in diesem fixierten Honstein gebildet ist, wobei die Längsrichtung des Halters durch einen Schaft des Halters gegeben ist und der Honstein als länglicher Quader ausgebildet ist, welcher mit der Längsrichtung des Halters einen rechten Winkel einschließt, und wobei der Halter von einem sich innerhalb des Halters verzweigenden Schmiermittelkanal durchzogen ist, dessen Austrittsöffnungen neben dem Honstein angeordnet sind,
- Bearbeitung der ersten Laufbahn des Außenrings mit dem Honwerkzeug, wobei Kühlschmiermittel durch den Schmiermittelkanal geleitet und in Längsrichtung des Honsteins auf die in der Bearbeitung befindliche Oberfläche gerichtet wird,
- Bearbeitung der zweiten Laufbahn des Außenrings mit dem Honwerkzeug, wobei wiederum Kühlschmiermittel durch den Schmiermittelkanal geleitet und in Längsrichtung des Honsteins auf die in der Bearbeitung befindliche Oberfläche gerichtet wird.

Die Angabe länglicher Quader im Zusammenhang mit dem Honstein bezieht sich auf dessen Grundform. Insbesondere im Bearbeitungsbereich kann die Form des Honsteins von einer Quaderform abweichen.

Hinsichtlich der Gestaltung eines Außenrings eines Radlagers wird beispielhaft auf die DE 10 2009 051 930 A1 hingewiesen. Auch Radlager mit mehr als zwei Wälzkörperreihen, wie zum Beispiel in der DE 10 2010 055 405 A1 offenbart, können mit dem Honwerkzeug bearbeitet werden.

Die gekröpfte Form des Honsteinhalters, welche für die Verwendbarkeit zur Honbearbeitung beider Laufbahnen eines handelsüblichen Radlagers von Bedeutung ist, zeigt sich sowohl in der Gesamtform des Honsteinhalters als auch im Verlauf des teilweise gesplitteten, im Honsteinhalter verlaufenden Schmiermittelkanals. Vorzugsweise ist der Honstein zwischen den beiden in einer gemeinsamen Ebene liegenden, zum ersten Abschnitt parallelen Übergangsabschnitten des Schmiermittelkanals im Honsteinhalter fixiert. Zur Fixierung des Honsteins ist insbesondere ein innerhalb des Honsteinhalters angeordneter, mit einem Schraubmechanismus verstellbarer Anpressklotz geeignet.

Die beiden Endabschnitte des Schmiermittelkanals, aus welchen das bei der Honbearbeitung verwendete Kühlschmiermittel austritt, sind in typischer Ausgestaltung in Längsrichtung des Honsteins und damit quer zum Schaft des Honsteinhalters ausgerichtet. Der erste, das heißt im Schaft verlaufende, gerade Abschnitt des Schmiermittelkanals ist in typischer Ausgestaltung länger als jeder andere Abschnitt des Schmiermittelkanals. Dagegen handelt es sich bei den beiden Endabschnitten vorzugsweise um die kürzesten Abschnitte des Schmiermittelkanals.

Die beiden schräggestellten Abschnitte sind bevorzugt über einen orthogonal zum ersten Abschnitt ausgerichteten Querabschnitt mit dem ersten Abschnitt verbunden. In fertigungstechnisch vorteilhafter Weise, was die Fertigung des Honsteinhalters betrifft, ist der Querabschnitt bevorzugt ebenso wie die beiden schräg gestellten Abschnitte jeweils einseitig durch eine Schraube verschlossen.

Besonders rationell ist das Honwerkzeug dadurch verwendbar, dass es zur Bearbeitung der ersten Laufbahn eines Außenrings sowie zur Bearbeitung der zweiten Laufbahn des Außenrings nacheinander von der derselben Stirnseite des Außenrings aus an diesen angesetzt und teilweise in diesen eingesetzt werden kann. Bei dem insbesondere bearbeiteten Lagerteil für ein Radlager handelt es typischerweise um ein als zweireihiges Kugellager ausgebildetes Wälzlager.

Im Folgenden wird ein Ausführungsbeispiel der Erfindung anhand einer Zeichnung näher erläutert. Hierin zeigen:
- Fig. 1: einen Honsteinhalter eines Honwerkzeugs in perspektivischer Ansicht,
- Fig. 2: den Honsteinhalter in einer Schnittdarstellung,
- Fig. 3: die Bearbeitung eines Radlageraußenrings mit dem Honwerkzeug in einer ersten Bearbeitungsphase,
- Fig. 4: die Bearbeitung des Radlageraußenrings durch das Honwerkzeug in einer zweiten Bearbeitungsphase.

Ein insgesamt mit dem Bezugszeichen 3 gekennzeichnetes Honwerkzeug ist zur Bearbeitung eines Werkstücks 2, nämlich Radlageraußenrings, vorgesehen. Die in den Figuren 3 und 4 skizzierte Anordnung, welche das Werkstück 2, das heißt Radlagerteil, sowie das Honwerkzeug 3 umfasst, wird insgesamt als Bearbeitungsanordnung 1 bezeichnet. In Figur 3 ist zusätzlich eine Andruckrolle 6 erkennbar, welche Radialkräfte aufnimmt.

Das zu bearbeitende Werkstück 2 weist einen Flansch 4 auf, der im eingebauten Zustand des Radlagers an einen Radträger angebunden ist. Bohrungen im Flansch 4 sind mit 5 bezeichnet. Der Flansch 4 ist einstückig mit einem zylindrischen Abschnitt 12 verbunden, in welchem eine erste Laufbahn 10 und eine zweite Laufbahn 11 ausgebildet sind, welche mit dem Honwerkzeug 3 zu bearbeiten sind. Im fertiggestellten Zustand des Radlagers rollen auf den Laufbahnen 10, 11 in an sich bekannter Weise Kugeln als Wälzkörper ab. Insgesamt ist das Radlager, welches das Radlagerteil 2 umfasst, als zweireihiges Schrägwälzlager in O-Anordnung ausgebildet. Hinsichtlich des grundsätzlichen Aufbaus eines solchen Radlagers wird auf den eingangs zitierten Stand der Technik verwiesen.

Das Honwerkzeug 3 umfasst einen in den Figuren 1 und 2 isoliert dargestellten Honsteinhalter 7, welcher kurz auch als Halter bezeichnet wird. Bei der Verwendung des Honwerkzeugs 3 ist im Halter 7 ein Honstein 8 mit Hilfe eines Anpressklotzes 9 fixiert. Der Honsteinhalter 7 ist von einem insgesamt mit 16 bezeichneten, teilweise in zwei Arme gesplitteten Kanal, das heißt Schmiermittelkanal, durchzogen, auf welchen im Folgenden näher eingegangen wird.

Durch den Kanal 16 wird ein Kühlschmiermittel 13 geleitet, welches kurz auch als Schmiermittel bezeichnet wird und für die Honbearbeitung verwendet wird. Das Schmiermittel 13 wird durch ein Anschlussstück 18 in einen geraden, langen Abschnitt 17 des Kanals 16 eingeleitet. Der erste, gerade Abschnitt 17 des Kanals 16 durchzieht einen Schaft 15 des Honsteinhalters 7. An seinem dem Anschlussstück 18 gegenüberliegenden Ende geht der Schaft 15 in einen verbreiterten Abschnitt 19 über. In diesem verbreiterten Abschnitt 19 befindet sich ein Querkanal 20, der an den ersten Abschnitt 17 anschließt und ebenfalls dem Kanal 16 zuzurechnen ist. An die beiden Enden des Querkanals 20 schließen sich Schrägkanäle 23, 24 an, welche in einem Zwischenabschnitt 22 liegen, der schräg von dem aus dem Schaft 15 und dem hieran anschließenden verbreiterten Abschnitt 19 gebildeten Bereich des Halters 7 abknickt.

Der Querkanal 20, welcher auch als Querabschnitt bezeichnet wird, ist als Sacklochbohrung ausgebildet, die durch eine Schraube 21 an einer Seitenfläche des Halters 7 verschlossen ist. In entsprechender Weise sind die beiden Schrägkanäle 23, 24, das heißt schräggestellten Abschnitte des Schmiermittelkanals 16, durch Schrauben 25, 26 verschlossen.

Die schräggestellten Abschnitte 23, 24 gehen kurz vor den Schrauben 25, 26 jeweils in einen geraden, kurzen Abschnitt 27, 28 über. Die beiden geraden kurzen Abschnitte 27, 28 werden auch als Übergangsabschnitte bezeichnet und definieren eine Ebene, welche parallel zu einer Ebene angeordnet ist, in der der erste, gerade Abschnitt 17 des Kanals 16 angeordnet ist. Jeder der kurzen Abschnitte 27, 28 ist durch eine Schraube 29, 30 verschlossen, welche bezogen auf die Anordnung nach Figur 1 auf der Unterseite des Honsteinhalters 7 angeordnet ist.

Oberhalb der Schrauben 29, 30 zweigt von den geraden, kurzen Abschnitten 27, 28 jeweils ein Endabschnitt 31, 32 im rechten Winkel ab. Das Kühlschmiermittel 13 tritt aus den Endabschnitten 31, 32 derart aus, dass es längs des Honsteins 8 dem Bearbeitungsbereich zugeführt wird. Die beiden Bearbeitungsbereiche, welche in Form der Laufbahnen 10, 11 vorliegen, sind durch einen mittleren Innenwandungsbereich 14 voneinander getrennt. Durch die gekröpfte Form des Honsteinhalters 7 einschließlich des Schmiermittelkanals 16 ist jede Laufbahn 10, 11 von derselben Stirnseite des Werkstücks 2 aus erreichbar, wobei in jedem Fall das Schmiermittel 13 gezielt dem jeweiligen Bearbeitungsbereich zugeführt wird.

### Bezugszeichenliste

- 1: Bearbeitungsanordnung
- 2: Lagerteil, Werkstück
- 3: Honwerkzeug
- 4: Flansch
- 5: Bohrung
- 6: Andruckrolle
- 7: Halter, Honsteinhalter
- 8: Honstein
- 9: Anpressklotz
- 10: erste Laufbahn
- 11: zweite Laufbahn
- 12: zylindrischer Abschnitt des Werkstücks
- 13: Schmiermittel
- 14: mittlerer Innenwandungsbereich
- 15: Schaft
- 16: Kanal, Schmiermittelkanal
- 17: gerader, langer Abschnitt
- 18: Anschlussstück
- 19: verbreiteter Abschnitt
- 20: Querkanal, Querabschnitt
- 21: Schraube
- 22: Zwischenabschnitt
- 23: schräg gestellter Abschnitt des Kanals
- 24: schräg gestellter Abschnitt des Kanals
- 25: Schraube
- 26: Schraube
- 27: gerader, kurzer Abschnitt, Übergangsabschnitt
- 28: gerader, kurzer Abschnitt, Übergangsabschnitt
- 29: Schraube
- 30: Schraube
- 31: Endabschnitt
- 32: Endabschnitt

## Patentansprüche

1. Honwerkzeug (3) mit einem Honsteinhalter (7), in welchem ein sich verzweigender Schmiermittelkanal (16) angeordnet ist, welcher einen ersten, geraden Abschnitt (17), zwei mit diesem verbundene, gegenüber diesem schräg gestellte Abschnitte (23, 24), sowie zwei an diese Abschnitte (23, 24) anschließende Übergangsabschnitte (27, 28) aufweist, die in einer vom ersten Abschnitt (17) parallel beabstandeten Ebene angeordnet sind, **dadurch gekennzeichnet, dass** von den Übergangsabschnitten (27, 28) offene Endabschnitte (31, 32) ausgehen, die auf eine Ebene gerichtet sind, welche parallel zur vorgenannten Ebene angeordnet ist, und in welcher der erste Abschnitt (17) des Schmiermittelkanals (16) liegt.

2. Honwerkzeug (3) nach Anspruch 1, **dadurch gekennzeichnet, dass** ein Honstein (8) zwischen den beiden in einer gemeinsamen Ebene liegenden, zum ersten Abschnitt (17) parallelen Übergangsabschnitten (27, 28) des Schmiermittelkanals (16) im Honsteinhalter (7) fixiert ist.

3. Honwerkzeug (3) nach Anspruch 2, **dadurch gekennzeichnet, dass** die beiden Endabschnitte (31, 32) des Schmiermittelkanals (16) in Längsrichtung des Honsteins (8) ausgerichtet sind.

4. Honwerkzeug (3) nach einem der Ansprüche 1 bis 3, **dadurch gekennzeichnet, dass** der erste Abschnitt (17) den längsten Abschnitt und die beiden Endabschnitte (31, 32) die kürzesten Abschnitte des Schmiermittelkanals (16) darstellen.

5. Honwerkzeug (3) nach einem der Ansprüche 1 bis 4, **dadurch gekennzeichnet, dass** die beiden schräg gestellten Abschnitte (23, 24) über einen orthogonal zum ersten Abschnitt (17) ausgerichteten Querabschnitt (20) mit dem ersten Abschnitt (17) verbunden sind.

6. Honwerkzeug (3) nach Anspruch 5, **dadurch gekennzeichnet, dass** der Querabschnitt (20) sowie die beiden schräg gestellten Abschnitte (23, 24) jeweils einseitig durch eine Schraube (21, 25, 26) verschlossen sind.

7. Verfahren zur Bearbeitung eines Lagerteils (2), insbesondere eines Radlagers, mit folgenden Schritten:
- Bereitstellung eines Lagerteils (2), nämlich eines Außenrings, durch welchen zwei Laufbahnen (10, 11) für Wälzkörper gebildet sind,
- Bereitstellung eines Honwerkzeugs (3) gemäß einem der Ansprüche 1 bis 6, welches aus einem gekröpften Halter (7) und einem in diesem fixierten Honstein (8) gebildet ist, wobei die Längsrichtung des Halters (7) durch einen Schaft (15) des Halters (7) gegeben ist und der Honstein (8) als länglicher Quader ausgebildet ist, welcher mit der Längsrichtung des Halters (7) einen rechten Winkel einschließt, und wobei der Halter (7) von einem sich innerhalb des Halters (7) verzweigenden Schmiermittelkanal (16) durchzogen ist, dessen Austrittsöffnungen neben dem Honstein (8) angeordnet sind,
- Bearbeitung der ersten Laufbahn (10) des Außenrings (2) mit dem Honwerkzeug (3), wobei Kühlschmiermittel (13) durch den Schmiermittelkanal (16) geleitet und in Längsrichtung des Honsteins (8) auf die in der Bearbeitung befindliche Oberfläche gerichtet wird,
- Bearbeitung der zweiten Laufbahn (11) des Außenrings (2) mit dem Honwerkzeug (3), wobei wiederum Kühlschmiermittel (13) durch den Schmiermittelkanal (16) geleitet und in Längsrichtung des Honsteins (8) auf die in der Bearbeitung befindliche Oberfläche gerichtet wird.

8. Verfahren nach Anspruch 7, **dadurch gekennzeichnet, dass** während des Honens der ersten Laufbahn (10) und während des Honens der zweiten Laufbahn (11) das Honwerkzeug (3) von derselben Stirnseite des Außenrings (2) aus in diesen eingreift.

## Claims

1. A honing tool (3) having a honing stone holder (7) in which a branching lubricant duct (16) is arranged, which has a first, straight section (17), two sections (23, 24) connected and positioned diagonally to the first section, and two transition sections (27, 28) adjoining these sections (23, 24) and arranged in a plane parallel to and spaced apart from the first section (17), **characterised in that** open end sections (31, 32) extend from the transition sections (27, 28) and are directed towards a plane parallel to the aforementioned plane and in which the first section (17) of the lubricant duct (16) is situated.

2. The honing tool (3) according to claim 1, **characterised in that** a honing stone (8) is fixed in the honing stone holder (7) between the two transition sections (27, 28) of the lubricant duct (16) lying in a common plane and parallel to the first section (17).

3. The honing tool (3) according to claim 2, **characterised in that** the two end sections (31, 32) of the lubricant duct (16) are aligned in the longitudinal direction of the honing stone (8).

4. The honing tool (3) according to any one of claims 1 to 3, **characterised in that** the first section (17) represents the longest section and the two end sections (31, 32) represent the shortest sections of the lubricant duct (16).

5. The honing tool (3) according to any one of claims 1 to 4, **characterised in that** the two diagonal sections (23, 24) are connected to the first section (17) via a transverse section (20) oriented orthogonally to the first section (17).

6. The honing tool (3) according to claim 5, **characterised in that** the transverse section (20) and the two diagonal sections (23, 24) are each closed on one side by a screw (21, 25, 26).

7. A method for machining a bearing part (2), in particular a wheel bearing, having the following steps:
- providing a bearing part (2), namely an outer ring, through which two raceways (10, 11) for rolling elements are formed,
- providing a honing tool (3) according to one of claims 1 to 6 formed from a cranked holder (7) and a honing stone (8) fixed therein, wherein the longitudinal direction of the holder (7) is given by a shaft (15) of the holder (7) and the honing stone (8) is designed as an elongate cuboid that forms a right angle with the longitudinal direction of the holder (7), and wherein the holder (7) is passed through a branching lubricant duct (16) within the holder (7), the outlet openings of which are arranged next to the honing stone (8),
- machining the first raceway (10) of the outer ring (2) with the honing tool (3), wherein cooling lubricant (13) is passed through the lubricant duct (16) and directed in the longitudinal direction of the honing stone (8) onto the surface being machined,
- machining the second raceway (11) of the outer ring (2) with the honing tool (3), wherein cooling lubricant (13) is again passed through the lubricant duct (16) and directed in the longitudinal direction of the honing stone (8) onto the surface being machined.

8. The method according to claim 7, **characterised in that** during the honing of the first raceway (10) and during the honing of the second raceway (11), the honing tool (3) engages in the outer ring (2) from the same end face thereof.

## Revendications

1. Outil de rodage à la pierre (3) comportant un support de pierre à roder (7), dans lequel est agencé un canal de lubrifiant (16) ramifié, qui présente une première section droite (17), deux sections (23, 24) reliées à la première section et inclinées par rapport à celle-ci, ainsi que deux sections de transition (27, 28) adjacentes à ces sections (23, 24), qui sont agencées dans un plan espacé parallèlement à la première section (17), **caractérisé en ce que** des sections d'extrémité (31, 32) ouvertes s'étendent à partir des sections de transition (27, 28) et sont dirigées vers un plan qui est agencé parallèlement au plan précité et dans lequel se trouve la première section (17) du canal de lubrifiant (16).

2. Outil de rodage à la pierre (3) selon la revendication 1, **caractérisé en ce qu'**une pierre à roder (8) est fixée dans le support de pierre à roder (7) entre les deux sections de transition (27, 28) du canal de lubrifiant (16) situées dans un plan commun et parallèles à la première section (17).

3. Outil de rodage à la pierre (3) selon la revendication 2, **caractérisé en ce que** les deux sections d'extrémité (31, 32) du canal de lubrifiant (16) sont alignées dans la direction longitudinale de la pierre à roder (8).

4. Outil de rodage à la pierre (3) selon l'une des revendications 1 à 3, **caractérisé en ce que** la première section (17) représente la section la plus longue et les deux sections d'extrémité (31, 32) représentent les sections les plus courtes du canal de lubrifiant (16).

5. Outil de rodage à la pierre (3) selon l'une des revendications 1 à 4, **caractérisé en ce que** les deux sections (23, 24) inclinées sont reliées à la première section (17) par l'intermédiaire d'une section transversale (20) alignée orthogonalement à la première section (17).

6. Outil de rodage à la pierre (3) selon la revendication 5, **caractérisé en ce que** la section transversale (20) et les deux sections (23, 24) inclinées sont respectivement fermées d'un côté par une vis (21, 25, 26).

7. Procédé permettant d'usiner une partie de support (2), en particulier un support de roue, comportant les étapes suivantes :
- la fourniture d'une pièce de support (2), à savoir une bague extérieure, à travers laquelle sont formées deux pistes de roulement (10, 11) pour éléments roulants,
- la fourniture d'un outil de rodage à la pierre (3) selon l'une des revendications 1 à 6, qui est formé d'un élément de retenue (7) coudé et d'une pierre à roder (8) fixée à l'intérieur de celui-ci, la direction longitudinale de l'élément de retenue (7) étant déterminée par un axe (15) de l'élément de retenue (7) et la pierre à roder (8) étant conçue comme un parallélépipède allongé, qui forme un angle droit avec la direction longitudinale de l'élément de retenue (7), et l'élément de retenue (7) étant traversé par un canal de lubrifiant (16) ramifié à l'intérieur de l'élément de retenue (7), dont les orifices de sortie sont agencés à proximité de la pierre à roder (8),
- l'usinage de la première piste de roulement (10) de la bague extérieure (2) avec l'outil de rodage à la pierre (3), le lubrifiant de refroidissement (13) étant acheminé à travers le canal de lubrifiant (16) et dirigé dans la direction longitudinale de la pierre à roder (8) sur la surface en cours d'usinage,
- l'usinage de la seconde piste de roulement (11) de la bague extérieure (2) avec l'outil de rodage à la pierre (3), le lubrifiant de refroidissement (13) étant acheminé de nouveau à travers le canal de lubrifiant (16) et dirigé dans la direction longitudinale de la pierre à roder (8) sur la surface en cours d'usinage.

8. Procédé selon la revendication 7, **caractérisé en ce que** lors du rodage de la première piste de roulement (10) et lors du rodage de la seconde piste de roulement (11), l'outil de rodage à la pierre (3) vient en prise avec la bague extérieure (2) à partir de la même face frontale de celle-ci.
